# EUROPÄISCHE PATENTSCHRIFT

(11) **EP 0 959 187 B1**
(45) Veröffentlichungstag und Bekanntmachung des Hinweises auf die Patenterteilung: **03.03.2004**
(21) Anmeldenummer: 98109407.1
(22) Anmeldetag: 23.05.1998
(51) Int. Cl.: E03F 7/10

(54) **Vorrichtung zum Aufnehmen und Behandeln eines Schmutzsubstrats**
Device for receiving and treating sludge
Dispositif pour prélever et traiter de la boue

(43) Veröffentlichungstag der Anmeldung: 24.11.1999
(73) Patentinhaber: Wiedemann, Karl, D-86465 Welden (DE)
(72) Erfinder: Wiedemann, Karl, D-86465 Welden (DE)
(74) Vertreter: Munk, Ludwig, Dipl.-Ing.

(56) Entgegenhaltungen:
- EP-A- 0 769 592
- EP-A- 0 769 593
- FR-A- 2 138 494

## Beschreibung

Die Erfindung betrifft eine Vorrichtung zum Aufnehmen und Behandeln eines Schmutzsubstrats, insbesondere von bei der Kanalreinigung aufsaugbarem Schlamm, mit einem mit dem Schmutzsubstrat beaufschlagbaren, in einem vorzugsweise fassförmigen Behälter untergebrachten, entwässerbaren Schmutzaufnahmeraum, der im Bereich einer Seite einen bodennah angeordneten Feststoffausgang aufweist, dem ein Ausbringorgan zugeordnet ist, mittels dessen die Feststoffe aus dem Schutzaufnahmeraum heraustransportierbar sind.

Eine Vorrichtung dieser Art, mittels welcher die im Schmutzsubstrat enthaltenen Sinkstoffe von den sie verunreinigenden Schwimmstoffen befreit und im gereinigten Zustand ausgetragen werden können, ist aus der deutschen Patentanmeldung 195 38 848 bekannt. Bei dieser bekannten Anordnung ist eine im unteren Scheitelbereich des fassförmigen Schmutzaufnahmeraums angeordnete, über die Länge des Schmutzaufnahmeraums durchgehende, dem Feststoffausgang zugeordnete Förderschnecke vorgesehen, die bei geöffnetem Feststoffausgang als Ausbringorgan und sonst als Misch- und Bewegungsorgan fungiert, durch welches die Durchmischung und Bewegung des Schmutzsubstrats unterstützt werden. Der untere Scheitelbereich des fassförmigen Schmutzaufnahmeraums ist dabei als der Förderschnecke zugeordnete Rinne ausgebildet. Die Seitenflanken dieser Rinne besitzen eine vergleichsweise flache Steigung, um bei einer vorgegebenen lichten Weite des Schmutzaufnahmeraums eine vorgegebene lichte Höhe nicht zu überschreiten. Die Folge davon ist, daß sich auf den Seitenflanken Ablagerungen bilden können, was beim Mischen einen schlechten Mischeffekt ergibt und beim Ausbringen zur Bildung von gewölbeartigen Brücken führen kann, wodurch eine vollständige Entleerung behindert wird.

Es wäre zwar denkbar, im Bereich der flachen Seitenflanken der Rinne Rütteleinrichtungen vorzusehen, um der Bildung von Ablagerungen entgegenzuwirken. Derartige Rütteleinrichtungen erweisen sich aber als sehr aufwendig und verschleißanfällig.

Hiervon ausgehend ist es daher die Aufgabe der vorliegenden Erfindung, eine Vorrichtung eingangs erwähnter Art mit einfachen und kostengünstigen Mitteln so zu verbessern, daß eine hohe Betriebssicherheit und Störungsfreiheit erreicht werden.

Diese Aufgabe wird erfindungsgemäß dadurch gelöst, daß das Ausbringorgan zumindest im Betrieb von wenigstens zwei unabhängig hiervon aktivierbaren, über die Länge des Schmutzaufnahmeraums durchgehenden, seitlichen Längsförderorganen flankiert ist, denen jeweils eine im Bereich des Bodens des Schmutzaufnahmeraums angeordnete Rinne zugeordnet ist, wobei die Rinnen im vorderen und hinteren Endbereich des Schmutzaufnahmeraums durch Querverbindungsschächte miteinander verbunden sind, und daß die Länge des Ausbringorgans zumindest der Breite des dem Feststoffausgang benachbarten Querverbindungsschachts entspricht.

Hiermit werden die eingangs geschilderten Nachteile des gattungsgemäßen Standes der Technik unter Beibehaltung seiner grundsätzlichen Vorteile und Wirkungsweise vermieden. Da mehrere, vorzugsweise zwei über die Länge des Schmutzaufnahmeraums durchgehende Längsförderorgane vorgesehen sind, ergeben sich in vorteilhafter Weise ohne Nachteil für das Fassungsvermögen des Schmutzaufnahmeraums vergleichsweise steile Seitenflanken der den genannten Längsförderorganen zugeordneten Rinnen, wodurch der Bildung von Ablagerungen entgegengewirkt wird, ohne daß Rütteleinrichtungen oder dergleichen benötigt würden. Zudem sind die erforderlichen Antriebsmomente geringer als bei lediglich einem mittleren Längsförderorgan. Bei Mischbetrieb können die seitlichen Längsförderorgane gegenläufig fördern. Im Bereich der endseitigen Querverbindungsschächte wird das geförderte Gut dabei von einem Längsförderorgan auf das andere übergeben, so daß sich insgesamt eine gute Durchmischung und intensive Bewegung des Inhalts des Schlammaufnahmeraums ergibt. Von der Bewegung nicht erfaßte, tote Nester und dergleichen sind nicht zu befürchten. Beim Ausbringen können die beiden seitlichen Längsförderorgane gleichgerichtet wie das Ausbringorgan fördern und als Zubringer für dieses fungieren.

Vorteilhafte Ausgestaltungen und zweckmäßige Fortbildungen der übergeordneten Maßnahmen sind in den Unteransprüchen angegeben. So kann zur Bildung der Querverbindungsschächte einfach im vorderen und hinteren Endbereich des Schmutzaufnahmeraums die auf der restlichen Länge zwischen den benachbarten Rinnen vorhandene Begrenzung fehlen. Diese ist zweckmäßig als dachförmiger Tunnelsteg ausgebildet. Hierdurch ergibt sich ein Aufnahmegehäuse, in welches das in axialer Richtung verschiebbare Ausbringorgan eingezogen werden kann. Hierdurch kann sichergestellt werden, daß bei Mischbetrieb jede Behinderung der Materialbewegung unterbleibt. Zum Ausbringen der gereinigten Feststoffe kann das Ausbringorgan soweit ausgefahren werden, daß es den zugeordneten Querverbindungsschacht überquert und weit in einen an den Feststoffausgang ansetzbaren Ausbringstutzen hineinreicht, so daß eine zuverlässige Ausbringung gewährleistet ist.

Eine weitere zweckmäßige Maßnahme kann darin bestehen, daß das Ausbringorgan und die seitlichen Längsförderorgane als wellenlose Förderschnecken ausgebildet sind. Hierdurch wird sichergestellt, daß auch vergleichsweise große Steine ohne Gefahr von Zwangskräften gefördert werden. Zudem besteht bei wellenlosen Schnecken keine Gefahr der Unterwanderung, wodurch der zu überwindende Widerstand vergleichsweise gering bleibt, so daß vergleichsweise geringe Antriebsmomente ausreichend sind.

Zweckmäßig können die die seitlichen Längsförderorgane bildenden Schnecken an ihren beiden Enden angetrieben werden, wodurch die Verwindung und damit die Beanspruchung auch bei leichter Bauweise in zulässigen Grenzen gehalten werden kann.

Eine weitere vorteilhafte Maßnahme kann darin bestehen, daß die die seitlichen Längsförderorgane bildenden Förderschnecken bei Ausbringbetrieb so angetrieben werden, daß ihre oberen Umfangshälften zur Querschnittsmitte des Schmutzaufnahmeraums hin drehen. Hierdurch ist sichergestellt, daß die äußeren Flanken der zugeordneten Rinnen zuverlässig abgeräumt werden.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: einen Querschnitt durch die Behälteranordnung eines erfindungsgemäßen Kanalreinigungsfahrzeugs,
- Figur 2: einen Horizontalschnitt durch die Behälteranordnung gemäß Figur 1 bei Mischbetrieb und
- Figur 3: einen Horizontalschnitt durch die Behälteranordnung gemäß Figur 1 bei Ausbringbetrieb.

Das den Zeichnungen zugrundeliegende Kanalreinigungsfahrzeug enthält eine auf einer Fahrzeugchassis 1 aufgenommene Behälteranordnung. Diese enthält einen mittleren, fassförmigen Behälter 2, der in einen über die ganze Fahrzeugbreite reichenden, kastenförmigen Behälter 3 teilweise eingelassen ist. Der kastenförmige Behälter 3 dient als Wassertank zur Aufnahme von Spülwasser, mittels dessen ein hier nicht näher dargestellter, in den zu reinigenden Kanal absenkbarer Räumschlauch beaufschlagbar ist.

Der fassförmige Behälter 2 enthält, wie die Figuren 2 und 3 zeigen, einen Schmutzaufnahmeraum 4, in den das bei der Kanalreinigung aus dem Kanal aufgesaugte Schmutz-Wasser-Gemisch eingeworfen wird, und eine durch ein Überlaufwehr 5 hiervon getrennte Rückführkammer 6, deren Funktion weiter unten näher beschrieben wird. Der als Spülwassertank fungierende Behälter 3 kann mit Wasser aus dem Schlammaufnahmeraum 4 nachgeladen werden, sofern eine mit einer entsprechenden Reinigungseinrichtung ausgestattete Nachladeeinrichtung vorgesehen ist. Die Funktionsweise und die hierfür erforderlichen Komponenten eines Kanalreinigungsfahrzeugs sind an sich bekannt und bedürfen daher im vorliegenden Zusammenhang keiner näheren Erläuterung mehr.

Der in den Schmutzaufnahmraum 4 eingebrachte Schmutz wird in Schwimmstoffe, bei denen es sich um Verunreinigungen wie Fäkalien und dergleichen handelt, und in Sinkstoffe, bei denen es sich um Sedimente wie Sand, Steine und dergleichen handelt, getrennt. Die Schwimmstoffe, die keine Gefahr bezüglich eines Zusetzens eines Kanals darstellen, werden in das Kanalsystem zurückgeführt. Die von den durch die Schwimmstoffe gebildeten Verunreinigungen befreiten Sedimente, die einen Kanal zusetzen würden, werden zurückgehalten. Diese können infolge ihrer Reinigung problemlos auf einer Deponie deponiert oder als Recycling-Material, beispielsweise im Straßenbau etc., verwendet werden.

Das in den Schmutzaufnahmeraum 4 eingebrachte Schmutz-Wasser-Gemisch wird zunächst entwässert. Hierzu wird das Wasser über einen Wasserauslaß 7 abgelassen. Dieses Wasser kann entweder ungeklärt in den Kanal zurückgeführt werden oder nach entsprechender Reinigung als Spülwasser Verwendung finden. Anschließend wird der zurückbleibende Schmutz mit sauberem Wasser gespült, sowie in starke Bewegung versetzt und vorzugsweise zusätzlich mit Luft beaufschlagt. Durch die Bewegung und vorzugsweise Luftbeaufschlagung ergibt sich ein Flotationseffekt. Hierbei lösen sich die Schwimmstoffe von den Sinkstoffen und schwimmen nach oben, wie in Figur 1 durch Pfeile 8 angedeutet ist. Die aufschwimmenden Schwimmstoffe bilden eine auf der Wasseroberfläche aufliegende Schwimmschicht 9. Wenn diese das Niveau der Überlaufkante des Überlaufwehrs 5 erreicht hat, wird der Behälter 2 oder hier die ganze Behälteranordnung am dem Überlaufwehr gegenüberliegenden Ende leicht angehoben, so daß die Schwimmschicht 9 über das Überlaufwehr 5 in die Rückführkammer 6 abfließt. Diese ist, wie aus den Figuren 2 und 3 entnehmbar ist, mit einem Auslaß 10 versehen, dessen Öffnung für Schwimmstoffe durchlässig ist. Über den Auslaß 10 kann der Inhalt der Rückführkammer 6 ablaufen bzw. abgedrückt und über geeignete Leitungen in den Kanal zurückgeführt werden.

Der vorstehend beschriebene Kippvorgang zur Entfernung der Schwimmschicht 9 kann mehrmals wiederholt werden. Die Spülung mit sauberem Wasser wird solange aufrecht erhalten, bis nur noch sauberes Wasser in die Rückführkammer 6 überläuft.

Zum Kippen der Behälteranordnung sind, wie Figur 1 weiter zeigt, Hubaggregate 11 vorgesehen, mittels welcher hier die gesamte Behälteranordnung anhebbar ist. Zweckmäßig können am vorderen und hinteren Ende der Behälteranordnung Hubaggregate 11 vorgesehen sein, so daß eine Schaukelbewegung erzielbar ist, durch welche die Bewegung des Inhalts des Schmutzaufnahmeraums 4 unterstützt wird. Als weitere Misch- und Bewegungseinrichtung sind im Schmutzaufnahmeraum 4 zwei über seine ganze Länge durchgehende, in nach oben offenen, bodenseitigen Rinnen 12 angeordnete Förderschnecken 13 vorgesehen. Die beiden voneinander distanzierten Rinnen 12 sind, wie aus den Figuren 2 und 3 entnehmbar ist, im Bereich des vorderen und hinteren Endes des Schmutzaufnahmeraums 4 durch Querverbindungsschächte 14 miteinander verbunden und dazwischen durch einen gemäß Figur 1 dachförmigen Tunnelsteg 15 voneinander getrennt. Dieser ist durch aus den Figuren 2 und 3 weiter ersichtliche Stirnplatten 15a verschlossen. Zur Bildung der Querverbindungsschächte 14 ist der Tunnelsteg 15 einfach endseitig um die Breite der Querverbindungsschächte verkürzt. Die seitlichen Flanken der Rinnen 12 steigen vergleichsweise steil an, wie in Figur 1 durch den Winkel α angedeutet ist. Gleichzeitig ergibt sich eine vergleichsweise große untere Breite des Behälters 2, so daß bei vorgegebener lichter Höhe ein vergleichsweise großes Fassungsvermögen erreicht wird.

Die Längsförderschnecken 13 sind als wellenlose Schnecken ausgebildet, die an ihren beiden Enden angetrieben werden, wie durch die in den Figuren 2 und 3 angedeuteten Antriebsaggregate 16 angedeutet ist. Dabei kann es sich um Hydraulikmotoren handeln. Die wellenlose Ausbildung der Längsförderschnecken 13 stellt sicher, daß Steine bis zu einem der Schneckensteigung entsprechenden Durchmesser problemlos transportierbar sind. Zudem ist sichergestellt, daß die Schnecken nicht unterwandert werden können, was den Widerstand vergrößern würde.

Die Längsförderschnecken 13 sind reversierbar antreibbar. Zum Mischen und Bewegen des Inhalts des Schmutzaufnahmeraums 4 werden die beiden Längsförderschnecken 13 so angetrieben, daß sich gegenläufige Förderrichtungen ergeben. Im Bereich der Querverbindungsschächte 14 erfolgt dabei eine Übergabe des Förderguts, so daß sich eine Rundumförderung ergibt. Zum Einführen von Spülwasser und Luft in den Schmutzaufnahmeraum 4 sind von in einem oberen Behälterbereich angeordneten Sammelleitungen 17,18 abgehende, entlang der Behälterwandung nach unten geführte Stichleitungen 19,20 vorgesehen, deren Enden mit in die Rinnen 12 hineingerichteten, die Förderschnecken 13 tangential beaufschlagenden Düsen versehen oder als solche ausgebildet sein können. Durch diese Beaufschlagung der Rinnen 12 mit Spülwasser und/oder Luft ergibt sich eine besonders hochgradige Verwirbelung des Inhalts des von den Längsförderschnecken 13 bewegten Guts und damit ein besonders guter Flotationseffekt.

Nach Beendigung des Reinigungsvorgangs befinden sich im Schmutzaufnahmeraum 4 noch sauberes Wasser und die von den Schwimmstoffen gereinigten Sedimente. Das Wasser wird über den Auslaß 7 abgelassen. Dieses kann wie das ursprüngliche Schmutzwasser zur Nachladung des Spülwassertanks verwendet oder in den Kanal zurückgeführt werden. Die gereinigten Sedimente werden über einen am hinteren, dem Überlaufwehr 5 gegenüberliegenden Ende des Schmutzaufnahmeraums 14 vorgesehenen Feststoffauslaß 21 ausgetragen. Zur Bildung des Feststoffauslasses 21 ist die dem Überlaufwehr 5 gegenüberliegende Stirnwand des Behälters 2 mit einem bodennah angeordneten, mittigen Loch versehen, das mittels eines Schiebers 22 verschließbar ist. Der Schieber 22 ist innerhalb des Schmutzaufnahmeraums 4 angeordnet und mittels einer außerhalb hiervon angeordneten Schwenkeinrichtung 23 betätigbar. Dem den Feststoffausgang 21 bildenden Loch ist ein nach außen abstehender Anschlußstutzen 24 zugeordnet, an den zum Entleeren des Schmutzaufnahmeraums 4 ein Verlängerungsstutzen 25 ansetzbar ist, wie in Figur 3 gezeigt ist.

Zur Beaufschlagung des Feststoffausgangs 21 ist eine zwischen den beiden über die ganze Länge des Schmutzaufnahmeraums 4 durchgehenden Längsförderschnecken 13 angeordnete, kürzere Ausbringschnecke 26 vorgesehen. Diese ist bei Mischbetrieb, wie Figur 2 zeigt, im dachförmigen Tunnelsteg 15 versenkt und wird zum Entleeren des Schmutzaufnahmeraums 4, wie Figur 3 zeigt, aus dem Tunnelsteg 15 soweit ausgefahren, daß sie über den ausgangsseitigen Querverbindungsschacht 14 hinweggeht und in den Feststoffausgang 21 hineinreicht. Beim der Figur 3 zugrundeliegenden Beispiel durchgreift die Ausbringschnecke 26 das den Feststoffausgang 21 bildende Loch, den hieran anschließenden Anschlußstutzen 24 sowie den hieran angesetzten Verlängerungsstutzen 25. Hierdurch wird ein zuverlässiger Vorförderer gebildet.

Zur Aufnahme der Ausbringschnecke 26 kann im vom Tunnelsteg 15 begrenzten Raum ein Rohr 27 angeordnet sein, das an eine entsprechende Öffnung der ausgangsseitigen Stirnplatte 15a des Tunnelstegs 15 anschließt. Die Ausbringschnecke 26 ist zweckmäßig ebenfalls als wellenlose Schnecke ausgebildet, in die der Antrieb am inneren Ende eingeleitet wird. Hierzu ist das innere Ende der Ausbringschnecke 26 über eine in das Aufnahmerohr 27 eingreifende Stange 28, deren äußere Länge etwa der axialen Verschiebbarkeit der Ausbringschnecke 26 entspricht, mit einem Antriebsmotor 29 verbunden, bei dem es sich ebenfalls um einen Hydraulikmotor handeln kann. Dieser ist auf einer Konsole 30 aufgenommen, die an einem hier als Hydraulikzylinder ausgebildeten Verschiebeaggregat 31 befestigt ist. Mit Hilfe des Verschiebeaggregats kann die Ausbringschnecke 26 in axialer Richtung in das Aufnahmerohr 27 eingerückt bzw. aus diesem ausgefahren werden.

Beim Ausbringen der gereinigten Sedimente aus dem Schmutzaufnahmeraum 4 fördern beide seitlichen Längsförderschnecken 13 in Richtung zum Feststoffausgang 21 hin. Die Längsförderschnecken 13 sind dabei so ausgebildet, daß ihre obere Umfangshälfte bei dieser Betriebsweise von der äußeren Rinnenflanke zur Behälterquerschnittsmitte hin dreht, wodurch die äußere Rinnenflanke zuverlässig abgeräumt wird. Die beiden Längsförderschnecken 13 fungieren dabei als Zubringer für die ausgefahrene, gleichläufig fördernde Ausbringschnecke 26.

Die Erfindung ist nicht auf die dargestellte Ausführung beschränkt. So wäre es beispielsweise möglich, das Ausbringorgan zum Ausbringen der Feststoffe über den Feststoffausgang von außen in den Schmutzaufnahmeraum hineinzufahren.

## Patentansprüche

1. Vorrichtung zum Aufnehmen und Behandeln eines Schmutzsubstrats, insbesondere von bei der Kanalreinigung aufsaugbarem Schlamm, mit einem mit dem Schmutzsubstrat beaufschlagbaren, in einem vorzugsweise fassförmigen Behälter (2) untergebrachten, entwässerbaren Schmutzaufnahmeraum (4), der im Bereich einer Seite einen bodennah angeordneten Feststoffausgang (21) aufweist, dem ein Ausbringorgan (26) zugeordnet ist, mittels dessen die Feststoffe aus dem Schmutzaufnahmeraum heraustransportierbar sind, **dadurch gekennzeichnet, daß** das Ausbringorgan (26) zumindest im Betrieb von wenigstens zwei unabhängig hiervon aktivierbaren, über die Länge des Schmutzaufnahmeraums (4) sich erstreckenden, seitlichen Längsförderorganen (13) flankiert ist, denen jeweils eine im Bereich des Bodens des Schmutzaufnahmeraums (4) angeordnete Rinne (12) zugeordnet ist, wobei die Rinnen (12) im vorderen und hinteren Endbereich des Schmutzaufnahmeraums (4) durch Querverbindungsschächte (14) miteinander verbunden sind, und daß die Länge des Ausbringorgans (26) zumindest der Breite des dem Feststoffausgang (21) benachbarten Querverbindungsschachts (14) entspricht.

2. Vorrichtung nach Anspruch 1, **dadurch gekennzeichnet, daß** im vorderen und hinteren Endbereich des Schmutzaufnahmeraums (4) die auf seiner restlichen Länge zwischen den einander benachbarten Rinnen (12) vorhandene, vorzugsweise als dachförmiger Tunnelsteg (15) ausgebildete Begrenzung fehlt.

3. Vorrichtung nach einem der vorhergehenden Ansprüche, **dadurch gekennzeichnet, daß** das Ausbringorgan (26) als antreibbare und in Längsrichtung verschiebbare Schnecke ausgebildet ist.

4. Vorrichtung nach einem der vorhergehenden Ansprüche, **dadurch gekennzeichnet, daß** das Ausbringorgan (26) von einer in den Tunnelsteg (15), der ein der das Ausbringorgan (26) bildenden Schnecke zugeordnetes Aufnahmerohr (27) enthält, zwischen zwei es flankierenden Rinnen (12) eingefahrenen Ruhestellung in eine den dem Feststoffausgang (21) benachbarten Querverbindungsschacht (14) überquerende, in den Feststoffausgang (21) hineinragende Arbeitsposition verschiebbar ist und umgekehrt.

5. Vorrichtung nach einem der vorhergehenden Ansprüche, **dadurch gekennzeichnet, daß** der Feststoffausgang (21), der mittels eines im Schmutzaufnahmeraum (4) angeordneten Schiebers (22) verschließbar ist, dem eine außerhalb des Schmutzaufnahmeraums (4) angeordnete Schwenkeinrichtung (23) zugeordnet ist, durch ein im Bereich einer Stirnwand des Schmutzaufnahmeraums (4) vorgesehenes, mit dem Ausbringorgan fluchtendes, verschließbares Loch gebildet wird, an das ein Auslaßstutzen (24) anschließt.

6. Vorrichtung nach einem der vorhergehenden Ansprüche, **dadurch gekennzeichnet, daß** die das Ausbringorgan (26) flankierenden, seitlichen Längsförderorgane (13) bei inaktivem Ausbringorgan (26) mit gegenläufigen Förderrichtungen und in der Arbeitsstellung des Ausbringorgans (26) mit mit dessen Förderrichtung übereinstimmender Förderrichtung betreibbar sind.

7. Vorrichtung nach einem der vorhergehenden Ansprüche, **dadurch gekennzeichnet, daß** die das Ausbringorgan (26) flankierenden, seitlichen Längsförderorgane (13) als vorzugsweise an ihren beiden Enden antreibbare Förderschnecken ausgebildet sind, deren obere Umfangshälften beim Entleeren des Schmutzaufnahmeraums (4) zur Raumquerschnittsmitte hin drehen.

8. Vorrichtung nach einem der vorhergehenden Ansprüche, **dadurch gekennzeichnet, daß** das Ausbringorgan (26) und die seitlichen Längsförderorgane (13) als wellenlose Schnekken ausgebildet sind.

9. Vorrichtung nach einem der vorhergehenden Ansprüche, **dadurch gekennzeichnet, daß** der Schmutzaufnahmeraum (4) als mit einer Flotationseinrichtung, zu welcher die seitlichen Längsförderorgane (13) gehören, versehener, bei aktivierter Flotationseinrichtung mit sauberem Wasser und vorzugsweise Luft beaufschlagbarer Beharidlungsraum ausgebildet ist, der mit einem Wasserausgang (7) versehen ist und auf der dem Feststoffausgang (21) gegenüberliegenden Seite durch ein Überlaufwehr (5) von einer benachbarten Rückführkammer (6) getrennt ist, aus der ein eine für Schwimmstoffe durchlässige Abflußöffnung aufweisender Wasserausgang (10) herausführt, wobei vorzugsweise der Schmutzaufnahmeraum (4) durch den seitlichen Längsförderorganen (13) zugeordnete Blasdüsen mit Druckluft beaufschlagbar und über den seitlichen Längsförderorganen (13) zugeordnete Strahldüsen mit sauberem Wasser beaufschlagbar ist.

10. Vorrichtung nach einem der vorhergehenden Ansprüche, **dadurch gekennzeichnet, daß** der den Schmutzaufnahmeraum (4) enthaltende Behälter (2), vorzugsweise die gesamte Behälteranordnung, zumindest am vom Überlaufwehr (5) entfernten Ende, vorzugsweise an beiden Enden, anhebbar und absenkbar ist.

## Claims

1. A device for receiving and treating sludge, especially sludge suckable during sewer cleaning, comprising a dewaterable sludge collection chamber (4) being supplyable with the sludge and arranged in a preferably barrel-shaped container (2), said collection chamber (4) comprising in the area of one side a solids discharge outlet (21) arranged near the bottom to which a discharge device (26) is associated by means of which the solids are conveyable out of the sludge collection chamber,
**characterized in that**
the discharge device (26) is flanked, at least during operation, by at least two lateral longitudinal conveyors (13) which are activatable independently from the device and extending over the length of the sludge collection chamber (4), to each of which a channel (12) is associated arranged in the area of the bottom of the sludge collection chamber (4), said channels (12) being connected with each other by cross-shafts (14) in the front and rear end section of the sludge collection chamber (4), and that the length of the discharge device (26) corresponds at least to the width of the cross-shaft (14) adjacent to the solids discharge outlet (21).

2. The device according to claim 1, **characterized in that** in the front and rear end section of the sludge collection chamber (4) the boundary preferably formed as a roof-like tunnel web (15) is missing which is present over its remaining length between adjacent channels (12).

3. The device according to one of the preceding claims, **characterized in that** the discharge device (26) is formed as a drivable worm displacable in the longitudinal direction.

4. The device according to one of the preceding claims, **characterized in that** the discharge device (26) is displacable from a resting position, where it is driven into the tunnel web (15), comprising an accommodating tube (27) associated to the worm forming the discharge device (26), between two flanking channels (12), to a working position extending into the solids discharge outlet (21) crossing the cross-shaft (14) being adjacent to the solids discharge outlet (21), and vice versa.

5. The device according to one of the preceding claims, **characterized in that** the solids discharge outlet (21) which is closable by means of a slide (22), arranged in the sludge collection chamber (4), to which a pivoting device (23) is associated arranged outside of the sludge collection chamber (4), is formed by a closable opening provided in the area of a front surface of the sludge collection chamber (4) and aligned with the discharge device and connected with an outlet pipe (24).

6. The device according to one of the preceding claims, **characterized in that** the lateral longitudinal conveyors (13) flanking the discharge device (26) may be operated with counter-directional conveying directions when the discharge device (26) is inactive, and in the working position of the discharge device (26) with a conveying direction corresponding to the conveying direction of the discharge device.

7. The device according to one of the preceding claims, **characterized in that** the lateral longitudinal conveyors (13) flanking the discharge device (26) are formed as conveying worms preferably drivable at both ends of them, the upper circumferential halves of them rotating during discharge of the sludge collection chamber (4) to the center of the chamber cross-section.

8. The device according to one of the preceding claims, **characterized in that** the discharge device (26) and the lateral longitudinal conveyors (13) are formed as worms without shafts.

9. The device according to one of the preceding claims, **characterized in that** the sludge collection chamber (4) is formed as a treating chamber provided with a flotation device to which the lateral longitudinal conveyors (13) belong and which is supplyable with clean water and preferably with air when the flotating device is activated, and which is provided with a water outlet (7) and separated at the opposite side by a separating weir (5) from an adjacent return chamber (6) out of which a water outlet (10) comprising a discharge opening permeable for floating matter is leading outside, the sludge collection chamber (4) being preferably supplyable with compressed air via jet nozzles associated to the lateral longitudinal conveyors (13) and with clean water via nozzles associated to the lateral longitudinal conveyors (13).

10. The device according to one of the preceding claims, **characterized in that** the container (2) comprising the sludge collection chamber (4), preferably the entire container arrangement, is liftable and lowerable at least at the end distant from the separating weir (5), preferably at both ends.

## Revendications

1. Dispositif destiné à recevoir et à traiter de la boue, en particulier de la boue qui peut être aspirée lors de l'épuration des canalisations souterraines, comprenant un espace de réception de boue (4) qui peut être desséché, auquel peut être amenée la boue et qui est logé dans un réservoir (2) de préférence en forme de fût, ledit espace présentant - dans la zone d'un côté - une sortie de matières solides (21) qui est disposée près du fond et à laquelle est associé un organe de décharge (26) par l'intermédiaire duquel les matières solides sont transportées hors de l'espace de réception de boue, **caractérisé par le fait que** l'organe de décharge (26), au moins durant le service, est flanqué d'au moins deux organes latéraux de transport longitudinal (13) qui peuvent être activés indépendamment de celui-ci, s'étendent sur la longueur de l'espace de réception de boue (4) et auxquels est associée respectivement une rigole (12) disposée dans la zone du fond de l'espace de réception de boue (4), les rigoles (12) étant reliées l'une à l'autre dans la zone terminale avant et arrière de l'espace de réception de boue (4) par des puits de communication transversale (14), et que la longueur de l'organe de décharge (26) correspond au moins à la largeur du puits de communication transversale (14) voisin de la sortie de matières solides (21).

2. Dispositif selon la revendication 1, **caractérisé par le fait que**, dans la zone terminale avant et arrière de l'espace de réception de boue (4), la limitation qui existe sur sa longueur restante entre les rigoles (12) voisines l'une de l'autre et qui est réalisée de préférence comme passerelle de tunnel (15) en forme de toit fait défaut.

3. Dispositif selon l'une des revendications précédentes, **caractérisé par le fait que** l'organe de décharge (26) est réalisé comme vis sans fin qui peut être entraînée et être déplacée dans la direction longitudinale.

4. Dispositif selon l'une des revendications précédentes, **caractérisé par le fait que** l'organe de décharge (26) peut être déplacé d'une position de repos dans une position de travail et vice versa, dans ladite position de repos l'organe de décharge étant rentré dans la passerelle de tunnel (15) entre deux rigoles (12) qui flanquent l'organe de décharge, ladite passerelle de tunnel comprenant un tuyau de réception (27) associé à la vis sans fin formant l'organe de décharge (26), et dans la position de travail l'organe de décharge traversant le puits de communication transversale (14) voisin de la sortie de matières solides (21) et se projetant dans la sortie de matières solides (21).

5. Dispositif selon l'une des revendications précédentes, **caractérisé par le fait que** la sortie de matières solides (21) qui peut être fermée par l'intermédiaire d'un tiroir (22) lequel est disposé dans l'espace de réception de boue (4) et auquel est associé un dispositif de pivotement (23) disposé à l'extérieur de l'espace de réception de boue (4), est formée par un trou auquel est raccordé une tubulure de sortie (24), ledit trou étant prévu dans la zone d'une paroi frontale de l'espace de réception de boue (4), étant en alignement avec l'organe de décharge et pouvant être fermé.

6. Dispositif selon l'une des revendications précédentes, **caractérisé par le fait que** les organes latéraux de transport longitudinal (13) qui flanquent l'organe de décharge (26) peuvent être actionnés avec des directions opposées de transport lorsque l'organe de décharge (26) est inactif, et, lorsque l'organe de décharge (26) se trouve dans la position de travail, ils peuvent être actionnés avec une direction de transport correspondant à la direction de transport de celui-ci.

7. Dispositif selon l'une des revendications précédentes, **caractérisé par le fait que** les organes latéraux de transport longitudinal (13) qui flanquent l'organe de décharge (26) sont réalisés en tant que transporteuses à vis sans fin qui, de préférence, sont entraînables à leurs deux extrémités et dont les moitiés circonférentielles supérieures tournent vers le milieu de la section transversale de l'espace lorsque l'espace de réception de boue (4) est vidé.

8. Dispositif selon l'une des revendications précédentes, **caractérisé par le fait que** l'organe de décharge (26) et les organes latéraux de transport longitudinal (13) sont réalisés en tant que vis sans fin exemptes d'arbres.

9. Dispositif selon l'une des revendications précédentes, **caractérisé par le fait que** l'espace de réception de boue (4) est réalisé comme espace de traitement qui est pourvu d'un dispositif de flottation - les organes latéraux de transport longitudinal (13) font partie de ce demier - et qui, lorsque le dispositif de flottation est activé, peut être alimenté en eau propre et de préférence en air, ledit espace de traitement étant pourvu d'une sortie d'eau (7) et étant séparé, du côté opposé à la sortie de matières solides (21), d'une chambre voisine de retour (6) par un déversoir de trop-plein (5), hors de laquelle mène une sortie d'eau (10) qui présente une ouverture d'écoulement perméable aux matières sumageantes, de préférence l'espace de réception de boue (4) pouvant être alimenté en air comprimé par des buses soufflantes associées aux organes latéraux de transport longitudinal (13), et pouvant être alimenté en eau propre par des éjecteurs associés aux organes latéraux de transport longitudinal (13).

10. Dispositif selon l'une des revendications précédentes, **caractérisé par le fait que** le réservoir (2), de préférence l'ensemble de la disposition de réservoir, contenant l'espace de réception de boue (4), peut être soulevé et abaissé au moins à l'extrémité éloignée du déversoir de trop-plein (5), de préférence aux deux extrémités.
